# EUROPÄISCHE PATENTSCHRIFT

(11) **EP 0 061 532 B1**
(45) Veröffentlichungstag und Bekanntmachung des Hinweises auf die Patenterteilung: **28.05.1986**
(21) Anmeldenummer: 81110378.7
(22) Anmeldetag: 11.12.1981
(51) Int. Cl.: B22D 18/08, B22D 18/04

(54) **Druckgiessmaschine**
Device for pressure casting
Dispositif de moulage sous pression

(30) Priorität: 11.12.1980 BG 49948/80
(43) Veröffentlichungstag der Anmeldung: 06.10.1982
(73) Patentinhaber: INSTITUT PO METALOSNANIE I TECHNOLOGIA NA METALITE, Sofia (BG)
(72) Erfinder: Nikolov, Ivan Dimov, Dipl.-Ing., Sofia (BG)
(74) Vertreter: Finck, Dieter, Dr.Ing.

## Beschreibung

Die Erfindung betrifft eine Druckgießmaschine zur Durchführung eines Druckgießverfahrens, bei welchem.die Schmelze infolge der Wirkung eines Druck oder eines Druckunterschieds von einer von einem Deckel hermetisch geschlossenen Kammer in einem Behälter über eine Materialleitung in eine damit verbundene Gießform gefördert wird, diese ausfüllt und in ihr erstarrt, bei welchem unmittelbar nach dem Füllen der Gießform oder nach dem Erstarren der Schmelze in der Gießform über der Schmelze in der Materialleitung ein Gasdruck mit derselben Gasphase wie in der hermetisch geschlossenen Kammer über eine erste Verbindungsleitung mit einem ersten Ventil erzeugt wird, und bei welchem vor dem Beginn des nächstfolgenden Gießvorgangs der Raum der Gießform mit der Gasphase in der Materialleitung und in der hermetisch geschlossenen Kammer durchgespült wird, wobei die Materialleitung und die Giesform von einer Zwischenplatte getragen werden und ein Schieberbett vorgesehen ist, in dem ein flacher Schieber zum Öffnen und Schließen der Materialleitung verschiebbar angeordnet ist.

Bei einer solchen, aus der FR-A-20 20 237 bekannten Druckgießmaschine befindet sich der die Schmelze aufnehmende Behälter in einem Gehäuse, das auf seiner Oberseite durch die Zwischenplatte abdichtend abgeschlossen ist. Die aus einem Stück bestehende Materialleitung, die in den Behälter für die Schmelze ragt, hat oberhalb der Schmelze, jedoch unterhalb des Schiebers ein Ventil, mit welchem der Innenraum des Gehäuses mit der Materialleitung in Verbindung gesetzt oder davon getrennt werden kann. Das Gehäuse und die Zwischenplatte sowie der die Gießform umgebende, auf der Zwischenplatte angeordnete Mantel haben eine permanente räumliche Zuordnung.

Die bekannte Druckgießmaschine benötigt ein Gehäuse für die Umschließung des die Schmelze aufnehmenden Behälters, was einen großen apparativen Aufwand bedeutet. Die Anordnung und Betätigung des Schiebers im Schieberbett ist Spritzern von Schmelze ausgesetzt, so daß die Funktion des Schiebers im Bett nach mehreren Arbeitszyklen nicht mit Sicherheit gewährleistet ist. Ähnliche Schwierigkeiten stellen sich auch hinsichtlich der Betätigung des Ventils an der Materialleitung ein.

Die der Erfindung zugrunde liegende Aufgabe besteht darin, die Druckgießmaschine der eingangs genannten Art so auszubilden, daß die erwähnten Nachteile vermieden werden und eine Druckgießmaschine geschaffen wird, bei welcher unter Beibehaltung des Gießvorgangs in einer Schutzatmosphäre ohne zusätzlichen Mantel für den Behälter für die Schmelze ein schmelzerestfreies Trennen von Gießform und Schmelzenbehälter und ein Freibleiben der dazugehörenden Funktionsteile von Schmelzenresten gewährleistet ist.

Diese Aufgabe wird ausgehend von der Druckgießmaschine der eingangs genannten Art dadurch gelöst, daß die Materialleitung von einem Hauptgießrohr und einem zusätzlichen Gießrohr gebildet wird, daß das Hauptgießrohr eine gießformseitige Erweiterung aufweist, in der das zusätzliche Gießrohr angeordnet ist, während das Hauptgießrohr von einem Flanschdeckel geschlossen ist, durch den es mit der Zwischenplatte verbunden ist, wobei im Deckel der hermetisch geschlossenen Kammer ein Hals ausgebildet ist, an dem ein Zylinger angebracht ist, der in einem Mantel angeordnet ist und an dem das Hauptgießrohr befestigt ist, wobei der Mantel an der Zwischenplatte montiert ist und mit dem Schieberbett versehen ist, dessen flacher Schieber mit einem horizontalen hydraulischen Zylinder verbunden ist.

Zweckmäßigerweise ist dabei der Mantel mit der äußeren Oberfläche des Zylinders über eine Gleitdichtung verbunden.

Der Raum zwischen dem Zylinder und dem Mantel kann mit dem Raum der hermetisch geschlossenen Kammer über eine zweite Rohrleitung mit einem zweiten Ventil verbunden werden, wobei ein Druckmeßgerät vorgesehen wird.

Vorteilhafterweise ist die Gießform von einem hermetisch abdichtenden Deckel verschlossen, der an der Zwischenplatte montiert ist und mit einem vertikalen Zylinder verbunden ist, wobei der Raum des Hauptgießrohrs der Raum der hermetisch geschlossenen Kammer und der Raum des hermetisch abdichtenden Deckels über eine dritte Rohrleitung mit einem dritten Ventil und einem vierten Ventil verbunden ist. Dabei ist ein Differenzdruckmeßgerät vorgesehen. Der Raum des hermetisch abdichtenden Deckels ist zusätzlich über eine fünfte Rohrleitung mit einem fünften Ventil mit dem Raum zwischen dem Mantel und dem Zylinder verbunden.

An dem Hauptgießrohr kann ein Kebelmechanismus montiert sein, der mit einem dritten vertikalen hydraulischen Zylinder verbunden ist, wobei im Boden der hermetisch geschlossenen Kammer mit dem Schmelzebehälter eine Vertiefung ausgebildet ist.

Die erfindungsgemäße Druckgießmaschine hat den Vorteil, daß ein völliger Schutz der Schmelze in der Materialleitung gegenüber der Einwirkung der Außenumgebung oder des Gases in der Gießform erzielt wird, was die Herstellung von Gußstücken hoher Qualität gewährleistet. Die Gießform kann vor jedem Gießgang durchgespült werden, und zwar mit dem gleichen Gas, das dem Behälter für die Schmelze zugeführt ist. Der Gasverbrauch für die Erzeugung und Aufrechterhaltung eines Drucks im Behälter für die Schmelze wird reduziert. Dieser Verbrauch umfaßt nur das Gas, das bei dem Füllen der Gießform von der Schmelze hinausgedrängt wird, sowie das Gas für das Durchspülen oder Durchblasen der Gießform. Die Partialdrücke der Gase, die sich in der Gasphase im Behälter für die Schmelze und in der Materialleitung befinden, sind gleich groß und ändern sich praktisch nicht bei der aufeinanderfolgenden Herstellung von Gußstücken. Dadurch läßt sich eine optimale Menge an in der Schmelze gelöstem Gas und anderen Komponenten erreichen, vor allem wenn diese Komponenten einen hohen Dampfdruck oder Dissoziationsdruck bei der Gießtemperatur aufweisen.

Für kurze Zeit kann außerdem vor dem Füllen der Gießform der Partialdruck eines gegebenen aktiven legierenden Gases gleichzeitig im Behälter für die Schmelze, in der Materialleitung und in der Gießform erhöht oder gesenkt werden. Dies beeinflußt die Gefügebildung und gewährleistet die Bildung einer festen Lösung des legierenden Gases im Gußstück in Übereinstimmung mit der sprungartigen Änderung seiner Löslichkeit im Phasenübergang zwischen dem festen und flüssigen Zustand, was bei allen aufeinanderfolgenden Gußstücken einer Schmelzencharge im Schmelzebehälter der Fall ist. In der Materialleitung treten keine Niveauschwankungen der Schmelze auf, wodurch eine vollständige Kontrolle für das Füllen der Gießform mit Schmelze gewährleistet ist.

Aufgrund der erfindungsgemäßen Anordnung wird eine einwandfreie Funktion und lange Lebensdauer der Druckgießmaschine gewährleistet, da die für das Trennen von Gießform und Behälter für die Schmelze eingesetzten Elemente nicht mit Resten erstarrender Schmelze in Kontakt kommen. Außerdem entfällt die aufwendige Ummantelung des Behälters für die Schmelze.

Anhand der Zeichnung wird die Erfindung beispielsweise nährer erläutert. Es zeigt:
Fig. 1 schematisch im Längsschnitt eine Maschine beim Gießen unter Gasgegendruck;
Fig. 2 im Längsschnitt die Materialleitung und die Gießform vor dem Verbinden des Hauptgießrohres mit der Gießform;
Fig. 3 schematisch eine Ausführungsform der Maschine, bei welcher die hermetisch geschlossene Kammer und das Hauptgießrohr beweglich sind und
Fig. 4 schematisch im Längsschnitt eine Ausführungsform der Maschine, bei der das Hauptgießrohr beweglich ist.

Die in Fig. 1, und 3 gezeigte Maschine hat eine hermetisch abgedichtete Kammer 1, in welcher ein Behälter 2 für die Schmelze 3 angeordnet ist. Die hermetisch abgedichtete Kammer 1 ist mit einem Deckel 4 geschlossen, an dem ein Hals 41 ausgebildet ist. An dem Hals 41 ist ein Zylinder 5 montiert, an dessen oberem Ende ein innerer Flansch 51 ausgebildet ist. Die hermetisch abgeschlossene Kammer 1 ist durch eine Materialleitung mit der Gießform 13 verbunden. Die Materialleitung besteht aus zwei separaten Gießrohren und zwar aus einem Hauptgießrohr 6 und einem zusätzlichen Gießrohr 18. Das Hauptgießrohr 6 ist mit einer Erweiterung 61 versehen, in der das zusätzliche Gießrohr 18 angeordnet ist. Das Hauptgießrohr 6 ist mit einem Flanschdeckel 7 geschlossen, über den es mit der Zwischenplatte 12 verbunden ist. Der Flanschdeckel 7 ist mit einer Öffnung 71 versehen. An der unteren Oberfläche der Zwischenplatte 12 ist ein Mantel 8 montiert, in dem des Zylinder 5 angeordnet ist.

Der Mantel 8 ist mit der äußeren Oberfläche des Zylinders 5 über eine Gleitdichtung 9 verbunden. Der Mantel 8 ist mit einem Schieberbett 81 versehen, in dem ein flacher Schieber 10 angeordnet ist, der mit einem horizontalen hydraulischen Zylinder 11 verbunden ist.

Die Gießform 13 ist auf die Zwischenplatte 12 angeordnet. An der Gießform 13 ist das zusätzliche Gießrohr 18 angebracht. Die Gießform 13 ist durch den hermetischen Deckel 19 geschlossen, der auf der Zwischenplatte 12 montiert und mit einem ersten vertikalen hydraulischen Zylinder 20 verbunden ist. Der hermetische Dekkel 19 besteht aus zwei Teilen, nämlich aus einem oberen Teil 191 und einem unteren zylindrischen Teil 192.

Die Zwischenplatte 12 ist über tragende Säulen 14 an einem Querbalken 15 befestigt, der mit dem Kolben eines zweiten vertikalen hydraulischen Zylinders 16 verbunden ist. Am Querbalken 15 ist der erste vertikale hydraulische Zylinder 20 befestigt, während der zweite vertikale hydraulische Zylinder 16 an einer Stütze 17 befestigt ist.

Der Raum des Hauptgießrohrs 6 ist über eine erste Rohrleitung mit einem ersten Ventil f mit dem Raum der hermetisch abgedichteten Kammer 1 verbunden.

Der Raum zwischen dem Zylinder 5 und dem Mantel 8 ist mit dem Raum der hermetisch abgedichteten Kammer 1 durch eine zweite Rohrleitung mit einem zweiten Ventil f, verbunden, wobei ein Druckmeßgerät M, vorgesehen ist. Der Raum des hermetischen Deckels 19 und der Raum der hermetisch abgedichteten Kammer 1 sind über eine dritte Rohrleitung mit einem dritten Ventil g, einem vierten Ventil g angeschlossen, wobei ein Differendruckmeßgerät M vorgesehen ist. Der Raum des hermetischen Deckels 19 ist über eine fünfte Rohrleitung mit einem fünften Ventil c mit dem Raum zwischen dem Mantel 8 und dem Zylinder 5 verbunden.

Bei der in Fig. 4 gezeigten Ausführungsform ist an dem Hauptgießrohr 6 ein Hebelmechanismus 21 montiert, der für seine Bewegung in vertikaler Richtung vorgesehen und mit einem dritten vertikalen hydraulischen Zylinder 22 verbunden ist. Im Boden des Behälters 2 für die Schmelze 3 ist eine Vertiefung 23 ausgebildet.

Als Beispiel für die Durchführung des Verfahrens mit der Druckgießmaschine wird das Gießen von mit der Atmosphäre stark reaktionsfähigen Werkstoffen betrachtet, wie z.B. Magnesiumlegierungen, und zwar beim Gießen unter Gegendruck in eine Dauerform bei Verwendung von zwei Gasen, nämlich Schwefeldioxid oder Argon als Schutzgas in der hermetisch geschlossenen Kammer mit dem Schmelzebehälter und Argon zum Erzeugen des Gegendrucks in der Gießform.

In der Ausgangsstellung ist der obere Teil der Gießform 13 weggenommen, wobei der hermetische Deckel 19 geöffnet ist und der Flanschdeckel 7 des Hauptgießrohrs 6 durch den flachen Schieber 10 geschlossen ist. Der Raum in der hermetisch geschlossenen Kammer 1 mit dem Behälter 2 für die Schmelze 3 ist mit Schwefeldioxid oder Argon oder einer Mischung dieser Gase bei einem gewünschten Druck gefüllt. Das Ventil f ist offen und der Druck des Gases im Raum der hermetisch geschlossenen Kammer 1 und im Raum des Hauptgießrohrs 6 über der Schmelze 3 ist ausgeglichen, wobei sein Wert an dem Differentialdruckmeßgerät M abgelesen werden kann und zwar bei geöffnetem Ventil g und geschlossenem Ventil gᵢ. Die Ventile a, b, c, d, f₁ sind geschlossen.

Für den Gießvorgang wird der hermetische Deckel 19 zusammen mit dem oberen Teil der Gießform 13 durch Abwärtsbewegen geschlossen, das durch den ersten vertikalen hydraulischen Zylinder 20 erzeugt wird, wobei der geschlossene Raum hermetisch abgedichtet wird. Die Ventile b und c, werden geöffnet, wonach der Raum unter dem hermetischen Deckel 19 mit Stickstoff bis zum Ausgleichen des Drucks mit dem in der hermetisch geschlossenen Kammer 1 gefüllt wird. Dies wird durch Nullanzeige des Differentialdruckmeßgeräts M angezeigt. Danach wird das Ventil b geschlossen. Es folgt ein Signal für die Bewegung der Zwischenplatte 12 in ihrer oberen Endposition, wonach der flache Schieber 10 geöffnet wird, während der zweite vertikale hydraulische Zylinder 16 die Zwischenplatte 12 bis zum Aufsitzen auf der elastischen Dichtung an dem Flanschdeckel 7 des Hauptgießrohrs 6 abwärts bewegt. In diesem Moment gelangt das zusätzliche Gießrohr 18 in die Erweiterung 61 des Hauptgießrohrs 6. Es folft ein Signal für das Schließen der Ventile c, und g und das Öffnen des Ventils a, das den gewünschten Gießvorgang steuert, sowie der Ventile f, und gₗ.

Der Druck in der hermetisch geschlossenen Kammer 1 beginnt zu steigen. Die Schmelze 3 beginnt in dem Hauptgießrohr 6 zu steigen und drängt vor sich das sich dort befindende Schwefeldioxid oder Argon. Während dieser Zeit zeigt das Differentialdruckmeßgerät M einen kleinen Überdruck infolge der Drosselwirkung in den Entlüftungskanälen der Gießform 13. Wenn die Schmelze 3 das untere Ende des zusätzlichen Gießrohrs 18 erreicht, steigt sie weiter in dieses Rohr, drängt den leichteren Stickstoff aus der Gießform 13 heraus und ersetzt ihn durch das vor ihr strömende Schwefeldioxid oder Argon, während die Schmelze im Raum zwischen den beiden Gießrohren das darin eingeschlossene Schwefeldioxid oder Argon komprimiert.

Die Gießform 13 wird mit Schmelze gefüllt, die praktisch ununterbrochen in Berührung mit Schutzgas in Form von Schwefeldioxid oder Argon steht. Bis zum vollständigen Füllen der Gießform 13 mit Schmelze zeigt das Differentialdruckmeßgerät M die Erhöhung des Drucks als Funktion der Zeit nach einem Gesetz, das spezifisch für die Konfiguration des Gießformhohlraums 13 ist. Nach dem vollständigen Füllen der Gießform 13 beginnt der Zeiger des Differentialdruckmeßgeräts M schnell abzuweichen und gibt bei Erreichen einer vorgegebenen bestimmten Größe für den angezeigten Druckunterschied ein Signal für das Schließen des Ventils a.

Bei fallendem Gießen wird gleichzeitig mit dem Schließen des Ventils a das Ventil f geöffnet, wobei ein schneller Ausgleich der Drücke im Raum des Hauptgießrohrs 6 und im Raum des Behälters 2 eintritt. Das Niveau der Schmelze im Raum zwischen dem Hauptgießrohr 6 und dem zusätzlichen Gießrohr 18 fällt ab. Nach Öffnen der Öffnung des zusätzlichen Gießrohrs 18 gelangt das Schutzgas in Form von Schwefeldioxid oder Argon, das die gleiche Zusammensetzung wie im Behälter 2 für die Schmelze 3 aufweist, in das zusätzliche Gießrohr 18 und die Gießform 13 und drängt von dort die Schmelze aus, die unter dem Niveau der Einspeisung liegt. Nach diesem Schritt kann sofort der horizontale hydraulische Zylinder 11 für das Versetzen des flachen Schiebers 10 nach oben betätigt werden, wobei das zusätzliche Gießrohr 18 aus der Erweiterung 61 des Hauptgießrohrs 6 herausgezogen wird. In der oberen Endposition des flachen Schiebers 10 wird ein Signal für dessen Versetzung über den Flanschdeckel 7 gegeben. Durch eine kurze Abwärtsbewegung der Zwischenplatte 12, hervorgerufen durch den zweiten hydraulischen Zylinder 16, drückt der flache Schieber 10 auf die elastische Dichtung, die über dem Flanschdeckel 7 vorgesehen ist. Das Sicherheitsventil f₁, das während des Gießens geöffnet war, wird nach dem Schliessen von Ventil f geschlossen, um einer mögliche Berührung der Schmelze 3 bei ihrem Steigen mit der elastischen Dichtung bei eventuell schleichtem Abdichten zwischen der Erweiterung 61 des Hauptgießrohrs 6 und der Zwischenplatte 12 vorzubeugen. Während des Füllens der Gießform 13 mit Schmelze 3 zeigt das Druckmeßgerät M₁ den Gesamtdruck im Behälter 2 an.

Nach dem Erstarren des Gußstücks in der Gießform 13 werden die Ventile c und _{C1} geöffnet, wodurch im Raum um die Gießform 13 und im Raum zwischen dem Zylinder 5 und dem Mantel 8 der Druck abgebaut wird, wobei der Stickstoff aus dem Raum der Gießform 13 entweicht. Im Raum zwischen dem Zylinder 5 und dem Mantel 8 wirkt weiter Schwefeldioxid oder Argon und zwar bei einem Druck, die mit dem äußeren Atmosphärendruck ausgeglichen ist. Die Druckmeßgeräte M und M₁ zeigen Nullanzeige. Das Ventil g₁ wird geschlossen, das Ventil g geöffnet, wobei das Differentialdruckmeßgerät M eingeschaltet wird zur Anzeige des Drucks im Behälter 2 für die Schmelze 3.

Die Ventile c und _{C1} sind normal geschlossen. Die Öffnung der Auslaßrohrleitung nach dem Ventil _{C1} ist über das Niveau der Zwischenplatte 12 angehoben, was das Eindringen von Luft in den Raum zwischen dem Zylinder 5 und dem Mantel 8 während des Öffnens der Gießform 13 nicht erlaubt. Erforderlichenfalls kann das Ventil _{C1} während des Öffnens der Gießform 13 geschlossen bleiben. Die Schicht von schwererem Schutzgas im Raum von der Zuführung bis zum unteren Ende des zusätzlichen Gießrohrs 18 erlaubt ebenfalls keinen Luftzutritt in den Raum zwischen dem Zylinder 5, dem Mantel 8 und der Zwischenplatte 12.

Nach dem Abkühlen des Gußstücks bis auf Entnahmetemperatur wird der obere Teil der Gießform geöffnet und das fertige Gußstück entnommen, wonach die Gießform 13 für das nächstfolgende Gießen vorbereitet wird.

Das beschriebene Ausführungsbeispiel gilt auch für das Gießen unter Niederdruck oder Vakuum, wobei der Behälter 2 für die Schmelze dauernd unter Druck bleibt, wobei über dem Niveau der Schmelze 3 im Behälter 2 und im Hauptgießrohr 6 das gleiche Gas wirkt.

Der Behälter 2 für die Schmelze 3 kann auch im Hinblick auf das Andrücken des flachen Schiebers 10 an die elastische Dichtung des Fianschdeckefs 7 des Hauptgießrohrs 6 und auf das Herausziehen des zusätzlichen Gießrohrs 18 aus der Erweiterung 61 des Hauptgießrohrs 6 vertikal bewegt werden.

## Patentansprüche

1. Druckgießmaschine zur Durchführung eines Druckgießverfahrens, bei welchem die Schmelze (3) infolge der Wirkung eines Drucks oder eines Druckunterschieds von einer von einem Deckel (4) hermetisch geschlossenen Kammer (1) in einen Behälter (2) über eine Materialleitung (6, 18) in eine damit verbundene Gießform (13) gefördert wird, diese ausfüllt und in ihr erstarrt, bei welchem unmittelbar nach dem Füllen der Gießform (13) oder nach dem Erstarren der Schmelze in der Gießform (13) über der Schmelze in der Materialleitung (6,18) ein Gasdruck mit derselben Gasphase wie in der hermetisch geschlossenen Kammer (1) über eine erste Verbindungsleitung mit einem ersten Ventil (f) erzeugt wird, und bei welchem vor dem Beginn des nächstfolgenden Gießvorgangs der Raum der Gießform (13) mit der Gasphase in der Materialleitung (6,18) und in der hermetisch geschlossenen Kammer (1) durchgespült wird, wobei die Materialleitung (6, 18) und die Gießform (13) von einer Zwischenplatte (12) getragen werden und ein Schieberbett (81) vorgesehen ist, in dem ein flacher Schieber (10) zum Öffnen und Schließen der Materialleitung (6, 18) verschiebbar angeordnet ist, dadurch gekennzeichnet, daß die Materialleitung von einem Hauptgießrohr (6) und einem zusätzlichen Gießrohr (18) gebildet wird, daß das Hauptgießrohr (6) eine gießformseitige Erweiterung (61) aufweist, in der das zusätzliche Gießrohr (18) angeordnet ist, während das Hauptgießrohr (6) von einem Flanschdeckel (7) geschlossen ist, durch den es mit der Zwischenplatte (12) verbunden ist, wobei im Deckel (4) der hermetisch geschlossenen Kammer ein Hals (41) ausgebildet ist, an dem ein Zylinder (5) angebracht ist, der in einem Mantel (8) angeordnet ist und an dem das Hauptgießrohr (6) befestigt ist, wobei der Mantel (8) an der Zwischenplatte (12) montiert ist und mit dem Schieberbett (81) versehen ist, dessen flacher Schieber (10) mit einem horizontalen hydraulischen Zylinder (11) verbunden ist.

2. Druckgießmaschine nach Anspruch 1, dadurch gekennzeichnet, da7 der Mantel (8) mit der äußeren Oberfläche des Zylinders (5) über eine Gleitdichtung (9) verbunden ist.

3. Druckgießmaschine nach Anspruch 1 oder 2, dadurch gekennzeichnet, daß der Raum zwischen dem Zylinder (5) und dem Mantel (8) mit dem Raum der hermetisch geschlossenen Kammer (1) über eine zweite Rohrleitung mit einem zweiten Ventil (f₁) verbunden ist, wobei ein Druckmeßgerät (M,) vorgesehen ist.

4. Druckgießmaschine nach einem der Anspruch 1 bis 3, dadurch gekennzeichnet, daß die Gießform (13) von einem hermetisch abdichtenden Deckel (19) verschlossen ist, der an der Zwischenplatte (12) montiert ist, und mit einem vertikalen Zylinder (20) verbunde+-ist; +webei-det-Raum des Hauptgießrohrs (6), der Raum der hermetisch geschlossenen Kammer (1) und der Raum des hermetisch abdichtenden Deckels (19) über eine dritte Rohrleitung mit einem dritten Ventil (gᵢ) und einem vierten Ventil (g) verbunden sind, daß ein Differenzdruckmeßgerät (M) vorgesehen ist und daß der Raum des hermetisch abdichtenden Deckels (19) über eine fünfte Rohrleitung mit einem fünften Ventil (c) mit dem Raum zwischen dem Mantel (8) und dem Zylinder (5) verbunden ist.

5. Druckgießmaschine nach einem der Ansprüche 1 bis 4, dadurch gekennzeichnet, daß an dem Hauptgießrohr (6) ein Hebelmechanismus (21) montiert ist, der mit einem dritten vertikalen hydraulischen Zylinder (22) verbunden ist und daß im Boden der hermetisch geschlossenen Kammer (1) mit dem Schmelzebehälter (2) eine Vertiefung (23) ausgebildet ist.

## Revendications

1. Machine de coulée sous pression pour la mise en oeuvre d'un procédé de coulée sous pression, selon lequel, sous l'effet d'une pression ou d'une différence de pressions, la masse fon₋ due (3) est, depuis une chambre (1) fermée hermétiquement par un couvercle (4) et située dans un récipient (2), acheminée à travers une conduite (6, 18) d'amenée du matériau, jusque dans un moule de coulée (13) relié à cette dernière, avant de remplir ce moule et de se solidifier dans celui-ci, selon lequel aussitôt après le remplissage du moule de coulée (13) ou après la solidification de la masse fondue dans le moule de coulée (13), on établit, au-dessus de la masse fondue présente dans la conduite (6, 18) d'amenée du matériau, une pression de gaz avec le même milieu gazeux que celui présent dans la chambre hermétiquement fermée (1), par l'intermédiaire d'une première canalisation de liaison munie d'une première vanne (f), et selon lequel, avant le début de l'opération de coulée immédiatement suivante, on nettoie la cavité du moule de coulée (13) par balayage à l'aide du milieu gazeux présent dans la conduite (6, 18) d'amenée du matériau et dans la chambre hermétiquement fermée (1), la conduite (6, 18) d'amenée du matériau et le moule de coulée (13) étant portés par une plaque intermédiaire (12), tandis qu'il est prévu un logement à tiroir (81) dans lequel un tiroir plat (10) est monté déplaçable pour ouvrir et fermer la conduite (6, 18) d'amenée du matériau, caractérisée en ce que la. conduite d'amenée du matériau est formée par un tube principal de coulée (6) et par un tube auxiliaire de coulée (18), et en ce que le tube principal de coulée (6) présente un élargissement (61) situé du côté du moule de coulée et dans lequel se trouve disposé le tube auxiliaire de coulée (18), tandis que le tube principal de coulée (6) est fermé par un couvercle à bride (7) au moyen duquel il est relié à la plaque intermédiaire (12), et que dans le couvercle (4) de la chambre hermétiquement fermée, est ménagé un col (41) sur lequel est monté un cylindre (5) qui est disposé dans une enveloppe (8) et auquel est fixé le tube principal de coulée (6), l'eveloppe (8) étant montée sur la plaque intermédiaire (12) et étant munie du logement à tiroir (81), dont le tiroir plat (10) est relié à un vérin hydraulique horizontal (11).

2. Machine de coulée sous pression selon la revendication 1, caractérisée en ce que l'enveloppe (8) est en contact avec la surface extérieure du cylindre (5) par l'intermédiaire d'une garniture d'étanchéité frottante (9).

3. Machine de coulée sous pression selon la revendication 1 ou 2, caractérisée en ce que l'espace entre le cylindre (5) et l'enveloppe (8) est relié à l'espace intérieur de la chambre hermétiquement fermée (1), par l'intermédiaire d'une seconde canalisation tubulaire munie d'une seconde vanne (f,), auquel cas il est prévu un manomètre (M,).

4. Machine de coulée sous pression selon l'une des revendications 1 à 3, caractérisée en ce que le moule de coulée (13) est fermé par un couvercle (19), qui réalise une fermeture étanche et qui est monté sur la plaque intermédiaire (12), et est relié à un vérin vertical (20), l'espace intérieur du tube principal de coulé (6), l'espace intérieur de la chambre hermétiquement fermée (1), et l'espace intérieur du couvercle (19) qui réalise une fermeture étanche étant reliés, par l'intermédiaire d'une troisième canalisation tubulaire munie d'une troisième vanne (g,) et qu'une quatrième vanne (g), en ce qu'il est prévu un manomètre différentiel (M) et en ce que l'espace intérieur du couvercle (19) qui réalise une fermeture étanche est relié, par l'intermédiaire d'une cinquième canalisation tubulaire munie d'une cinquième vanne (c), à l'espace situé entre l'enveloppe (8) et le cylindre (5).

5. Machine de coulée sous pression selon l'une des revendications 1 à 4, caractérisée en ce que, sur le tube principal de coulée (6), est monté un mécanisme à levier (21) qui est relié à un troisième vérin hydraulique vertical (22) et en ce qu'un renfoncement (23) est ménagé dans le fond de la chambre hermétiquement fermée (1) du récipient (2) contenant la masse fondue.

## Claims

1. Pressure casting machine for carrying out a pressure casting method, by which the melted mass (3) is conveyed as a result of the effect of a pressure or a pressure difference from a chamber (1), which is hermetically closed by a cover (4), in a container (2) via a material line (6, 18) into a casting mould (13) connected therewith, fills up the latter and solidifies in it, by which immediately after the casting mould (13) has been filled or after the melted mass has solidified in the casting mould (13) over the melted mass in the material line (6, 18) a gas pressure is generated with the same gas phase as in the hermetically closed chamber (1) by way of a first connecting line with a first valve (f) and by which before the next casting process begins the space of the casting mould (13) is scavenged with the gas phase in the material line (6, 18) and in the hermetically closed chamber (1), in which case the material line (6,18) and the casting mould (13) are supported by an intermediate plate (12) and provision is made for a slide bed (81) in which a flat slide (10) for opening and closing the material line (6, 18) is arranged in a displaceable manner, characterised in that the material line is formed by a main casting pipe (6) and an additional casting pipe (18), the main casting pipe (6) has, on the casting mould side, a widened area (61) in which the additional casting pipe (18) is arranged, while the main casting pipe (6) is closed by a flange cover (7) through which it is connected with the intermediate plate (12), in which case developed in the cover (4) of the hermetically closed chamber there is a neck (41), provided on which there is a cylinder (5) which is arranged in a casing (8) and to which the main casting pipe (6) is secured, said casing (8) being mounted on the intermediate plate (12) and being provided with the slide bed (81), the flat slide (10) of which is connected with a horizontal hydraulic cylinder (11).

2. Pressure casting machine according to claim 1, characterised in that the casing (8) is connected with the outer surface of the cylinder (5) by way of a gliding seal (9).

3. Pressure casting machine according to claim 1 or 2, characterised in that the space between the cylinder (5) and the casing (8) is connected with the space of the hermetically closed chamber (1) by way of a second pipe line with a second valve (fᵢ), provision being made for a pressure meter (Mᵢ).

4. Pressure casting machine according to one of the claims 1 to 3, characterised in that the casting mould (13) is closed by a hermetically sealing cover (19), which is mounted on the intermediate plate (12), and is connected with a vertical cylinder (20), the space of the main casting pipe (6), the space of the hermetically closed chamber (1) and the space of the hermetically sealing cover (19) being connected by way of a third pipe line with a third valve (g,) and a fourth valve (g), there is provision for a differential pressure meter (M) and the space of the hermetically sealing cover (19) is connected by way of a fifth pipe line with a fifth valve (c) with the space between the casing (8) and the cylinder (5).

5. Pressure casting machine according to one of the claims 1 to 4, characterised in that mounted on the main casing pipe (6) there is a lever mechanism (21), which is connected with a vertical hydraulic cylinder (22), and a deepened area (23) is developed in the base of the hermetically closed chamber (1) with the melted mass container (2).
